# EUROPÄISCHE PATENTSCHRIFT

(11) **EP 0 378 206 B1**
(45) Veröffentlichungstag und Bekanntmachung des Hinweises auf die Patenterteilung: **24.11.1993**
(21) Anmeldenummer: 90100471.3
(22) Anmeldetag: 10.01.1990
(51) Int. Cl.: B41F 35/06

(54) **Verfahren und Vorrichtung beim Reinigen von Gummituchzylindern einer Rollenrotationsdruckmaschine**
Method and device for cleaning the rubber blanket cylinders in a web-fed rotary press
Procédé et dispositif de nettoyage de cylindres de blanchet dans une presse à bobines

(30) Priorität: 11.01.1989 DE 3900656
(43) Veröffentlichungstag der Anmeldung: 18.07.1990
(73) Patentinhaber: Baldwin-Gegenheimer GmbH, D-86068 Augsburg (DE)
(72) Erfinder: Waizmann, Franz, D-8901 Gessertshausen (DE)
(74) Vertreter: Englaender, Klaus, Dipl.-Ing.

(56) Entgegenhaltungen:
- EP-A- 0 299 203
- DE-A- 3 435 487
- DE-C- 3 900 657
- US-A- 3 508 711
- PATENT ABSTRACTS OF JAPAN vol. 12, no. 464 (M-771)(3311) 06 Dezember 1988, JP-A-63 188050

## Beschreibung

Die Erfindung betrifft ein Verfahren beim Reinigen von Gummituchzylindern einer Rollenrotationsdruckmaschine nach dem Verfahrensanspruch und eine Vorrichtung zur Durchführung des Verfahrens nach dem entsprechenden Vorrichtungsanspruch.

Das Reinigen von Gummidruckzylindern einer Rollenrotationsdruckmaschine dient dem Beseitigen von Farb- und Papierstaubresten, die bei bestimmter Ansammlung einen punktscharfen Ausdruck beim autotypischen Rasterdruck und auch den vollflächigen Ausdruck störend beeinflussen. Zum Reinigen der Gummituchzylinder bedarf es zum Eingriff auf die bildübertragenden Stellen auf dem Gummituch der Druckunterbrechung. Die Reinigungsprozedur selbst erfolgt unter Anstellen eines gegenüber der Zylindermantelfläche angeordneten Anpreßelementes, das auf dem rotierenden Gummituchzylinder reibt. Der Schmutzabtrag verläuft je nachdem über ein im Wischkontakt mit dem Gummituchzylinder befindliches Reinigungstuch und auch über die Bedruckstoffbahn selbst, deren Ablauf während des Gummituchreinigens eingeschaltet bleiben kann. Zur besseren Auflösung des Schmutzes und zur Abtransportierung des Schmutzes in Naßform wird auf die Gummituchoberfläche Lösungsmittel, bestehend aus Agenzien und Wasser, aufgetragen.

Die DE-U-87 07 384 zeigt eine mit einer Wascheinrichtung versehene Rollenrotationsoffsetdruckmachine. Beim Waschvorgang mittels eines Tuchs und Lösungsmitteln gelangt zusätzliches Lösungsmittel auf die Papierbahn. Um die Lösungsmittelkonzentration im nachgeordneten Trockner bei Bedarf reduzieren zu können, wird hier die in den Trockner eintretende Papierbahn bei der Durchführung eines Waschvorgangs mit einem Feuchtmittel beaufschlagt.

Es ist aus der DE 30 05 469 C2 bekannt, ein über das Anpreßelement gezogenes Reinigungstuch von innen mittels eines Sprührohres zu befeuchten. Die Feuchtigkeit des Reinigungstuches wirkt befeuchtend auf das Gummituch. Aus der DE-OS 21 59 115 ist es bekannt, das Anpreßelement, das verschiedene Beschaffenheit haben kann, selbst zu befeuchten und gleichzeitig vor und hinter dem Anpreßelement über Rohre Reinigungsflüssigkeit auf die Oberfläche des Zylinders zu übertragen.

Die US 35 08 711 zeigt eine Verfahrensweise, bei der aus einem im Zylinder-Bahn-Spalt angeordneten Sprühleiste Reinigungsflüssigkeit verteilt wird, die in den einziehenden Spalt des Gummizylinders und auf die Bahn gelangt.

Nachteilig bei den vorgenannten Maßnahmen ist, daß beim Lösen des Schmutzes stark klebrige Stellen entstehen können, wobei verursacht durch den Reinigungsvorgang Störungen bis hin zum Herausreißen von Streifen aus der Bahn und Bahnriß entstehen können. Der Bahnlauf ist während des Reinigungsvorgangs sehr problematisch.

Es ist zwar bekannt, über hauptsächlich optische Kontrolleinrichtungen den sogenannten Nachlauf der Bahn am Gummituchzylinder aufzunehmen und eine Bahnabschlageinrichtung bei drohendem oder eingetretendem Bahnwickler zu betätigen, doch ist diese Maßnahme lediglich für die Schadensfallverhütung vorgesehen.

Bahnriß rührt zu langwierigem Maschinenstillstand mit Wiedereinziehen der Bahn, bis die Bahnabwicklung bis hin zum Falzapparat wieder intakt hergestellt ist. Der Maschinenstillstand führt außerdem zu dem Nachteil, daß der Farb- und Feuchtmittelfluß länger unterbrochen bleibt und dadurch das Wiederanfahren des Druckes bei höherer Makulatur erschwert wird.

Es besteht daher die Aufgabenstellung, die Bahnrißgefahr während des Gummituchwaschens zu vermindern, wobei auf die Bahnabwicklung vorsorglich eingegriffen werden soll.

Die Lösung dieser Aufgabenstellung erfolgt durch die im Verfahrenanspruch angegebenen Schritte und apparativ anhand der im Vorrichtungsanspruch dargestellten Anordnung.

Die Lösung beruht auf der Auftragung eines flüssigen Mittels zur Beeinflussung der zwischen der Bahn und dem Gummituch herrschenden Klebekräfte während des Gummituchwaschens. Die Bahn läuft mit dem flüssigen Mittel benetzt durch den Zylinderspalt des in Reinigung befindlichen Gummituchzylinders und weist gegenüber der ansonsten blanken Bahnoberfläche mit größerer Haftneigung eine Behandlung auf, die dieser Haftneigung entgegenwirkt. Die aufgetragene Flüssigkeit wirkt demgemäß als Antihaftmittel. Sie vermindert die Reibung beim Kraftschluß zwischen Bahn und Zylinderspalt und ergibt auch somit weniger Bahnspannungsschwankungen. Das flüssige Mittel ist weitgehend nebenwirkungsfrei eingestellt im Hinblink auf den thermischen Durchlauftrockner der Druckstraße und die Abluftreinigung. Weiterhin besteht weitgehend Nebenwirkungsfreiheit gegenüber den zum Gummituchwaschen eingesetzten Waschlösungen. Hierbei kommt der Effekt zugute, daß das auf die Bahn aufgetragene flüssige Mittel zum großen Teil von dem Papier aufgesaugt wird, bevor größere Mengen auf den Gummituchzylinder im Gummituchzylinderspalt rückspalten können und dann die Gummituchoberfläche ungeeignet belasten.

Es besteht auch die Möglichkeit, etwaige Nachteile einer Mischung von Auftrags- und Reinigungsflüssigkeit zu kompensieren, indem die Verteilung und die Wirkung der einen und der anderen Flüssigkeit gezielt eingestellt werden.

Als zugehörig zum Gummituchreinigungsvorgang wird die Ausrüstung zum Auftragen des flüssigen Mittels in den Komplex der Versorgungs- und Auftragseinrichtungen der Gummituchreinigungsvorrichtung einbezogen, wobei auch die Steuerteile sowohl der Vorrichtung zum Auftragen des flüssigen Mittels als auch der Vorrichtung zum Gummituchreinigen miteinander verknüpft sind. Die Verknüpfung wirkt sich apparativ durch eine kompakte Bauweise aus. Verfahrenstechnisch ergibt sich die Verknüpfung durch die zeitliche und örtliche bestehende Verbindung zwischen dem Flüssigkeitsauftrag und dem Reinigungsvorgang. Der Flüssigkeitsauftrag kann sich zeitlich von dem Moment vor dem Beginn des Gummituchreinigens bis zu einem Zeitpunkt nach Beendigung des Gummituchreinigens erstrecken.

Ein Ausführungsbeispiel der Erfindung wird nachfolgend anhand der Figuren dargestellt. Es zeigen:
- Fig. 1:: eine Rollenrotationsdruckmaschine schematisch;
- Fig. 2:: Ausrüstung am Gummituchzylinder zum Gummituchreinigen und für die Auftragung des flüssigen Mittels auf die Bahn mit
a) Waschbalken bahnaufwärtig
b) Waschbalken bahnabwärtig;
- Fig. 3:: Steuerungsverbund schematisch ;
Gemäß Fig. 1 läuft die Druckbahn 1 von der Rolle durch die Druckwerke 2.1 - 2.5, in denen die jeweiligen Bildfarben passergenau aufgedruckt werden. Zum Bedrucken der Bahn 1 wird der Gummituchzylinder 3 eingefärbt. Das über das Farbwerk und den Plattenzylinder eingefärbte Gummituch überträgt Farbe und von der Feuchtung des Plattenzylinders kommendes Feuchtmittel auf die Bahn 1.

In Fig. 1 sind andeutungsweise bahnaufwärtig, in Bahnabwicklungsrichtung gesehen, vor dem Gummituchzylinder 3 Reinigungseinrichtungen mit Waschbalken 4 am Gummituchzylinder 3 für den Schöndruck und darunter am Gummituchzylinder 3 für den Widerdruck angeordnet.

Der sich über die Breite des Gummituchzylinders 3 erstreckende Waschbalken 4 weist ein Andrückelement 6 auf, über das ein Reinigungstuch 5 mit zugehöriger Auf- und Abspulung 7 geführt ist. In Drehrichtung des Gummituchzylinders 3 gesehen vor dem Waschbalken 4 sitzt ein Sprührohr 8.1. Nach dem Waschbalken 4 befindet sich ein weiteres Sprührohr 8.2, das je nachdem wie die Abspulrichtung der Auf- und Abspulung 7 verläuft, Reinigungsflüssigkeit auf die Gummituchoberfläche und das Reinigungstuch 5 beaufschlagt. Bei Anbringung des Sprührohrs 8.1 in Höhe der Aufspulung verbrauchten Reinigungstuchs 5 ist das Sprührohr 8.1 nur für die Benetzung des Gummituchs vorgesehen. Aus dem Sprührohr 8.3, das auf der zum Waschbalken 4 gegenüberliegenden Seite des Gummituchzylinders 3 im freien Bereich zwischen dem Walzenstuhl des Farbwerks sowie Feuchtwerks und der Bahn 1 angeordnet ist, ist ebenfalls Reinigungsflüssigkeit auf das Gummituch aufgebbar.

Der Reinigungsflüssigkeit besteht im wesentlichen aus wässriger Phase zur Aufschwemmung von am Gummituch haftenden Papierstaub und aus speziellen Lösemitteln zum Lösen von Farbresten. Das Sprührohr 8.1 ist für die Einwirkung von Reinigungsflüssigkeit auf den zum Waschbalken 4 drehenden Bereich des Gummituchzylinders 3 angeordnet. Nach Fig. 2 a, die den Waschbalken 4 bahnaufwärtig vor dem Gummituchzylinder 3 zeigt, zielt die Wirkung des Sprührohrs 8.2 auf den zur Bahn 1 drehenden Bereich des Gummituchzylinders 3. Das Sprührohr 8.3 überträgt Reinigungsflüssigkeit auf den von der Bahn 1 wegdrehenden Bereich. Die Wege der Reinigungsflüssigkeit über das Gummituch verlaufen gemäß der Anordnung nach Fig. 2 a im wesentlichen von Sprührohr 8.1 hin zum Reinigungstuch 5, vom Sprührohr 8.2 hin zur Bahn 1 und vom Sprührohr 8.3 lang verweilend zum Reinigungstuch 5. Es ist selbstverständlich, daß die jeweils aufgetragenen Anteile von Reinigungsflüssigkeit nicht vollständig an der nächstfolgenden Wisch- bzw. Übertragungsstelle aufgenommen werden. So laufen geringe Anteile von Reinigungsflüssigkeit länger um, und auch Reste von Reinigungsflüssigkeit gelangen über den Wischkontakt des Reinigungstuchs 5 hinaus bis zur Bahn 1.

Nach Fig. 2 b mit Reinigung der Nachlaufseite des Gummituchzylinders ist das Sprührohr 8.2 wie beim Fall nach Fig. 2 a dem Waschbalken 4 nachgeordnet, es liegt jedoch nicht vor der Bahn 1. Der Weg der Reinigungsflüssigkeit von Sprührohr 8.2 zur Bahn ist daher länger wie der Weg der Reinigungsflüssigkeit aus dem Sprührohr 8.3.

Unterschiede in der Reinigungswirkung je nach Anordnung des Waschbalkens 4 bahnaufwärtig oder banabwärtig zum Gummituchzylinder 3 werden durch das jeweils angewendete Waschprogramm mit kürzerer oder längerer Dauer des Waschprogramms, mit niedrigerer oder höherer Anzahl von Anstelltakten und mit unterschiedlich beaufschlagten Mengen von Reinigungsflüssigkeit ausgeglichen.

Im Einlaufzwickel zwischen Gummituchzylinder 3 und Bahn 1 ist parallel beabstandet zu beiden ein Auftragsrohr 9 angeordnet, das dem Auftrag eines Stoffs auf die Bahn 1 dient. Vorteilhaft ist der Stoff eine Antihaftwirkung erzeugende Flüssigkeit. Bei der Berührung der Bahn 1 mit dem in Reinigung befindlichen Gummituchzylinder 3 läuft folgendes ab: Der Gummituchzylinder 3 trägt vom vorausgehenden Fortdruck angesammelten Schmutz, der durch die Reinigungsflüssigkeit angelöst wird und teilweise sehr klebrige Stellen auf dem Gummituchzylinder 3 bildet. Diese klebrigen Stellen laufen zur Bahn 1, wobei aus der ungeschützten Bahn 1 Teile herausgerissen werden können und die Bahn 1 zu Bruch geht. Bei der durch die aufgetragene Bahnflüssigkeit benetzten und geschützten Bahn 1 erscheinen die von den klebrigen Stellen ausgeübten Kräfte auf die Bahn 1 gedämpfter Intensität, weil der Kontakt der Bahn 1 mit dem Gummizylinder 3 hauptsächlich durch den Film der Bahnflüssigkeit bestimmt wird.

Nach Fig. 2 a ist das Auftragsrohr 9 benachbart zum Sprührohr 8.2 angeordnet. Wegen der Anordnung des Waschbalkens 4 auf der Rückseite des Gummituchzylinders 3 nach Fig. 2 b liegt hingegen das Auftragsrohr 9 dort neben dem Sprührohr 8.3, allerdings ist beide Male das Auftragsrohr 9 näher hin zur Bahn 1 angeordnet, damit eine gezielte Wirkung der aufzutragenden Flüssigkeit auf der Bahn 1 entsteht. Da die Bahnflüssigkeit einen Teil der Aufsaug- bzw. Beladungskapazität der Bahn 1 abdeckt, sind die Mengen der eingesetzten Reinigungsflüssigkeit und der Bahnflüssigkeit untereinander einzustellen. Ferner sind die Eigenschaften der Bahnflüssigkeit so einzustellen, daß der Reinigungsvorgang in Bezug auf das Lösen des Schmutzes auf dem Gummituch und in Bezug auf das Aufnehmen des Schmutzes durch das Reinigungstuch 5 und durch die Bahn 1 weitgehend nebenwirkungsfrei bleiben.

Zur Mengenregulierung wird die Bahnflüssigkeit mittels Stellgliedern zum Auftragrohr 9 geleitet. Die gepumpte Menge ist für präzise Dosierung gegebenenfalls meßtechnisch erfaßbar. Der Auftrag der Bahnflüssigkeit kann im Hinblick auf zonenweise unterschiedliche Flächendeckung, daraus resultierend zonenweise unterschiedliche Verschmutzung auf dem Gummituchzylinder 3 mit zonenweise unterschiedlichem Klebkraftverlauf ebenfalls mit zonaler Verteilung erfolgen. Dazu sind variabel beaufschlagbare, zonenweise verteilte Zuleitungen zum Auftragsrohr 9 vorgesehen. Andernfalls können bei zonenweisem Betrieb nicht tropfende Düsen unterschiedlich weit geöffnet werden, um zonenweise Verteilung zu erreichen.

Die zeitliche Beaufschlagung des Auftragsrohrs 9 mit Bahnflüssigkeit resultiert in Verbindung mit dem Zeitablauf der Gummituchreinigung gemäß der von Steuerkreis 10.1 für die Bahnflüssigkeit ausgehenden Taktung, wobei die Steuersequenz des Reinigungsvorgangs und der Auftragung der Bahnflüssigkeit zweckmäßig auf Vorteilung der Auftragung abgestellt ist. Mit entsprechender Taktung des Stellgliedsignals für das Auftragsrohr 9 ist die Auftragung der Bahnflüssigkeit in Bahnlaufrichtung einstellbar.

Gemäß Fig. 3 sind Versorgungs- und Signalleitungen für die Reinigungseinrichtung mit Waschbalken 4 und für die Auftragung der Bahnflüssigkeit wiedergegeben. Das Steuerteil 10̸.2 für die Reinigungseinrichtung umfaßt die Ansteuerung des Motors für Auf- und Abspulung 7 des Reinigungstuches 5, für die Betätigung des Andrückelementes 6 und für die Beaufschlagung der Stellglieder für die Sprührohre 8.1 bis 8.3. Zweckmäßig kann ein weiteres Sprührohr 8.4 zum Aufsprühen von Reinigungsflüssigkeit auf das Reinigungstuch 5 auf der vom Gummituchzylinder 3 wegzeigenden Seite installiert sein. Der Steuerkreis 10̸.1 für die Bahnflüssigkeit gibt Stellsignale an das Auftragsrohr 9 weiter. Der Steuerung 10 sind Eingänge für den Meßaufnehmer 15 und für die Nachlaufkontrolleinrichtung 13 aufschaltbar. Der Meßaufnehmer 15 dient zur Erfassung der beim Reinigen abgehenden Schmutzmenge. Der Meßaufnehmer 15 liefert den Rückschluß für die Effizienz des mit einem Waschprogramm gestalteten Reinigungsvorgangs. Der Reinigungsvorgang soll von kurzer Dauer bei wenig Makulaturanfall sein. Gleichzeitig zeigt der Meßaufnehmer 15, inwiefern bei Benetzung der Bahn 1 mit einer bestimmten Menge Bahnflüssigkeit einwandfreier Schmutzabtransport über die Bahn 1 erfolgt. Die Nachlaufkontrolle 13 zur Ausmessung des Nachlaufs 14 liefert eine Signalgröße über die herrschenden Klebekräfte zwischen Bahn 1 und Gummituchzylinder 3. Hohem Nachlaufwert wird mit Erhöhung der Menge der Bahnflüssigkeit gegengesteuert.

Es ist ersichtlich, daß je nach Einsatzeigenschaften der Reinigungsflüssigkeit und der Bahnflüssigkeit Einzelzuleitung beider Flüssigkeiten erforderlich ist oder aber auch pfropfenweise Speisung beider Flüssigkeiten über ein einziges Zuleitungssystem möglich ist. Gegebenenfalls kann das bahnabwärtig liegende Sprührohr 8.3 nach Fall Fig. 2 a als Auftragsrohr 9 für die in den Druckspalt des nächsten Druckwerks 2.2 bis 2.5 laufende Bahn 1 genutzt werden.
Die Steuerung 10 besteht aus dem Steuerkreis 10̸. 1 für die Bahnflüssigkeit, dem Steuerteil 10̸.2 für die Reinigungseinrichtung, der Druckmaschinensteuerung 10̸.3 und dem Leitstand 10̸.4 für die Druckmaschine. Für die Komponentenvoreinstellung zum Eingriff auf die Reinigungseinrichtung und zum Eingriff auf die Auftragung der Bahnflüssigkeit sind jeweils Handeingabeteile 11 vorgesehen.

Die Versorgung 12 erfolgt auf Kesseln mit Pumpen bei üblicherweise eingerichteten Überwachungsorganen.
Da das Wiederanfahren des Drucks nach dem Reinigen auch zu verstärkten Klebeerscheinungen der Bahn 1 am Gummituch führt, bevor das sogenannte Farb-Wassergleichgewicht eingestellt ist, kann die Bahnflüssigkeit bis zur Wiederanfahrphase geführt werden.
Bei Schön- und Widerdruck, bei mehrbahnigem Druck wird die Bahnflüssigkeit erforderlichenfalls auf jede Seite der Bahn 1 aufgetragen. Beim Druck auf Satellitenzylinder ist die dem Satellitenzylinder zugewandte Seite der Bahn 1 ohne wesentliche Schmutzabführung, so daß der Einsatz der Bahnflüssigkeit nicht zwingend ist.

## Patentansprüche

1. Verfahren beim Reinigen von Gummituchzylindern einer Rollenrotationsdruckmaschine, bei dem eine die beim Reinigen abgehenden Stoffe abtransportierende Bedruckstoffbahn in Kontakt mit den Gummituchzylindern abläuft und zum Reinigen ab dem Anfangszeitpunkt bis zum Endzeitpunkt von den jeweiligen Gummituchzylindern unter Zufuhr von Reinigungsflüssigkeit Farb- und Papierstaubreste abgerieben werden, dadurch gekennzeichnet, daß von vor dem Anfangszeitpunkt bis nach dem Endzeitpunkt des Abreibens im Druckwerkbereich bahnaufwärts vor dem jeweiligen Gummituchzylinder eine Flüssigkeit auf die laufende Bahn aufgetragen wird.

2. Verfahren nach Anspruch 1, dadurch gekennzeichnet, daß bei bestimmter, vorliegender Zudosierfunktion der Reinigungsflüssigkeit gemäß einem Waschprogramm für den Gummituchzylinder eine dazu abhängige Zudosierfunktion der aufzutragenden Flüssigkeit bestimmt wird, wobei die Rückmischung der Auftragsflüssigkeit in die Reinigungsflüssigkeit bei Kontakt mit dem Gummituchzylinder und der Betrag der Auslenkung der Bahn beim Kleben am Gummituch als Randbedingungen herangezogen werden.

3. Verfahren nach Anspruch 1 oder 2, dadurch gekennzeichnet, daß die aufzutragende Flüssigkeit zonenweise und in Bahnlaufrichtung variabel aufgegeben wird.

4. Vorrichtung zur Durchführung des Verfahrens nach einem der Ansprüche 1 bis 3 mit pro Druckwerk (2) mindestens einer in Kontakt mit dem Gummituchzylinder (3) gehenden Reinigungseinrichtung (4), der mindestens ein Rohr (8.1, 8.2, 8.3) zum Verteilen von Reinigungsflüssigkeit auf den Gummituchzylinder (3) zugeordnet ist, dadurch gekennzeichnet, daß im Einlaufzwickel zwischen Gummituchzylinder (3) und Papierbahn (1), d. h. im Druckspaltzwickel bahnaufwärts davor, parallel zum Gummituchzylinder (3) und zur Bahn (1) beabstandet, eine Auftragseinrichtung (9) zum Auftragen der Flüssigkeit auf die Bahn (1) angeordnet ist, daß für die aufzutragende Flüssigkeit eine Versorgung (12)mit die Auftragung dosierenden Stellgliedern vorgesehen ist und daß die Auftragung zeitlich und mengenmäßig mit Hilfe eines an das Steuerteil (10̸.2) der Reinigungseinrichtung und an die Druckmaschinensteuerung (10̸.3) angeschlossenen Steuerkreises (10̸.1) vornehmbar ist.

5. Vorrichtung nach Anspruch 4, dadurch gekennzeichnet, daß ein Meßaufnehmer (15) die beim Reinigen abgehende Schmutzmenge zum Vergleich mit Vorwerten erfaßt, daß eine Nachlaufkontrolleinrichtung (13) die Klebung der Bahn (1) am Gummituchzylinder (3) erfaßt und daß deren Signale in einer Steuerung (10) verarbeitbar sind.

## Claims

1. A method of cleaning rubber blanket cylinders of a rotary printing machine, in which a printing material web which carries away the substances which come off in the cleaning operation runs in contact with the rubber blanket cylinders and for the cleaning operation ink and paper dust residues are rubbed off the respective rubber blanket cylinders, with a feed of cleaning fluid, from the initial moment to the final moment, characterised in that a fluid is applied to the moving web from before the initial moment to after the final moment of the rubbing-off operation in the printing mechanism region in the upstream direction of the web in front of the respective rubber blanket cylinder.

2. A method according to claim 1 characterised in that with a given existing metering feed function in respect of the cleaning fluid, in accordance with a washing program for the rubber blanket cylinder, there is defined a metering feed function, which is dependent in relation thereto, in respect of the fluid to be applied, wherein re-mixing of the application fluid into the cleaning fluid upon contact with the rubber blanket cylinder and the degree of deflection of the web upon sticking to the rubber blanket are used as limit conditions.

3. A method according to claim 1 or claim 2 characterised in that the fluid to be applied is applied in a zone-wise manner and variably in the direction of web travel.

4. Apparatus for carrying out the method according one of claims 1 to 3 with, for each printing mechanism (2), at least one cleaning device (4) which comes into contact with the rubber blanket cylinder (3) and with which there is associated at least one pipe (8.1, 8.2, 8.3) for distributing cleaning fluid on to the rubber blanket cylinder (3), characterised in that arranged in the converging entry gap between the rubber blanket cylinder (3) and the paper web (1), that is to say in the converging printing gap, and upstream thereof in the direction of the web, parallel to the rubber blanket cylinder (3) and spaced relative to the web (1), is an applicator device (9) for applying the fluid to the web (1), that a supply means (12) with control members for metering the application of fluid is provided for the fluid to be applied, and that application of the fluid can be effected in respect of time and quantity by means of a control circuit (10.1) which is connected to the control portion (10.2) of the cleaning device and to the printing machine control (10.3).

5. Apparatus according to claim 4 characterised in that a measurement pick-up (15) detects the amount of dirt coming off in the cleaning operation for comparison with set values, that an adjustment control device (13) detects the adhesion of the web (1) to the rubber blanket cylinder (3) and that the signals thereof can be processed in a control means (10).

## Revendications

1. Procédé utilisé lors du nettoyage des cylindres à blanchet d'une rotative, selon lequel une nappe de matière à imprimer défie au contact des cylindres de blanchet en entraînant des substances dégagées lors du nettoyage et des résidus de couleur et de particules de papier sont arrachés des différents cylindres de blanchet par frottement sous l'effet de l'amenée d'un liquide de nettoyage, pour le nettoyage de l'instant initial jusqu'à l'instant final, caractérisé en ce qu'un liquide est déposé sur la nappe en déplacement, dans la zone du groupe d'impression et en amont du cylindre de blanchet correspondant vis-à-vis du déplacement de la nappe, d'un instant précédent l'instant initial de l'arrachement par frottement jusqu'à un instant suivant l'instant final de cet arrachement.

2. Procédé suivant la revendication 1, caractérisé en ce que, dans le cas d'une fonction déterminée existante de dosage du liquide de nettoyage conformément à un programme de lavage du cylindre de blanchet, il est établi une fonction de dosage du liquide à déposer sur la nappe qui est relié à cette fonction existante de dosage, tandis que la quantité de liquide à déposer sur la nappe qui se mélange dans le liquide de nettoyage lors du contact avec le cylindre de blanchet et la valeur de l'écart de position de la nappe lorsqu'elle adhère sur le blanchet servent de conditions additionnelles.

3. Procédé suivant l'une des revendications 1 et 2, caractérisé en ce que le liquide à déposer sur la nappe est appliqué par zones et d'une manière variable suivant la direction de déplacement de la nappe.

4. Dispositif de mise en oeuvre d'un procédé suivant l'une des revendications 1 à 3, comportant, pour chaque groupe d'impression (2), au moins un dispositif de nettoyage (4) qui vient au contact du cylindre de blanchet (3) et auquel est associé au moins un tube (8.1, 8.2, 8.3) permettant de répartir le liquide de nettoyage sur le cylindre de blanchet (3), caractérisé en ce qu'un dispositif de dépôt (9) permettant de déposer le liquide sur la nappe (1) est disposé dans l'espace triangulaire d'entrée situé entre le cylindre de blanchet (3) et la nappe de papier (1), c'est-à-dire dans l'espace triangulaire de pincement sous pression qui est situé en amont de ce cylindre vis-à-vis du sens de déplacement de la nappe, ce dispositif de dépôt (9) étant parallèle au cylindre de blanchet (3) et situé à distance de la nappe (1), en ce qu'il est prévu une alimentation (12) en liquide à déposer sur la nappe qui comporte des organes de réglage permettant de doser le dépôt et en ce que le dépôt peut être modifié en débit et dans le temps au moyen d'un circuit de commande (10.1) qui est relié à la partie de commande (10.2) du dispositif de nettoyage et à la commande (10.3) de la rotative.

5. Dispositif suivant la revendication 4, caractérisé en ce qu'un capteur de mesure (15) détecte le débit de salissures se libérant lors du nettoyage, en vue d'une comparaison avec des valeurs préfixées, en ce que des moyens de contrôle d'écart de position (13) déterminent l'adhérence de la nappe (1) sur le cylindre de blanchet (3) et en ce que les signaux de ce capteur de mesure et de ces moyens de contrôle peuvent être traités dans une commande (10).
